# FASCICULE DE BREVET EUROPEEN

(11) **EP 3 286 518 B1**
(45) Date de publication et mention de la délivrance du brevet: **08.05.2019**
(21) Numéro de dépôt: 16714847.7
(22) Date de dépôt: 31.03.2016
(51) Int. Cl.: F41B 9/00, B65D 47/20, B67C 9/00

(54) **ENSEMBLE EJECTEUR DU CONTENU D'UNE BOUTEILLE RENFERMANT UN LIQUIDE EFFERVESCENT TEL QUE DU CHAMPAGNE ET UN JOINT OBTURATEUR-DIFFUSEUR POUR LEDIT ENSEMBLE**
ANORDNUNG ZUM AUSSTOSSEN DES INHALTS EINER FLASCHE MIT EINER SCHÄUMENDEN FLÜSSIGKEIT WIE SCHAUMWEIN UND VERSIEGELUNGSDIFFUNDIERENDE DICHTUNG DAFÜR
ASSEMBLY FOR EJECTING THE CONTENTS OF A BOTTLE CONTAINING AN EFFERVESCENT LIQUID SUCH AS CHAMPAGNE AND A SEALING-DIFFUSING GASKET FOR SAID ASSEMBLY

(30) Priorité: 21.04.2015 FR 1553559
(43) Date de publication de la demande: 28.02.2018
(73) Titulaire: Extranight, 51700 Courthiézy (FR)
(72) Inventeur: PAPELARD, Frédéric, 02400 Essômes sur Marne (FR)
(74) Mandataire: Nicolle, Olivier
(86) Numéro de dépôt international: PCT/EP2016/057074
(87) Numéro de publication internationale: WO 2016/169742

(56) Documents cités:
- DE-U1- 9 411 980
- DE-U1- 20 116 142
- JP-A- 2001 241 891
- Anonymous: "ZARB: Unconventional Sparkling Wine", bollicinedivine , 1 janvier 2011 (2011-01-01), page 6pp, XP002753930, Extrait de l'Internet: URL:http://www.bollicinedivine.it/2011/01/ zarb-unconventional-sparkling-wine/ [extrait le 2016-02-04]

## Description

La présente invention concerne un ensemble éjecteur du contenu d'une bouteille renfermant un liquide effervescent tel que du Champagne et un joint obturateur-diffuseur adapté pour ledit ensemble comme par exemple décrit dans la citation internet XP002753930.

Elle trouve une application générale dans les accessoires ludiques, et plus particulièrement ceux associés à un jet de liquide tel que du champagne.

Le jeu «d'arrosage» de convives avec une douche ou jet de champagne fait partie traditionnellement de l'univers de la fête et de la célébration. Il s'opère habituellement en obturant partiellement le goulot d'une bouteille de champagne ouverte (ou tout autre liquide effervescent) avec le pouce de telle manière à «pincer» la zone du goulot restée ouverte pour qu'en agitant brusquement la bouteille avec les deux mains (plus rarement une seule), la pression interne de la bouteille provoque l'éjection d'un jet de liquide dont la longueur et la largeur dépendront de la taille et de la forme de la zone du goulot laissée ouverte ainsi que de la force de « secouage ».

Le Demandeur s'est posé le problème de proposer un accessoire ludique qui reproduit le jeu d'arrosage traditionnel à base d'une bouteille de champagne (ou tout autre liquide effervescent) tout en reprenant les formes et codes d'une arme à feu telle qu'une mitraillette de manière à rendre ce jeu d'arrosage encore plus festif, sûr et ludique.

La présente invention apporte justement une solution à ce problème.

Elle porte sur un ensemble éjecteur du contenu d'une bouteille renfermant un liquide efferverscent selon la revendication 1.

Selon l'invention, l'ensemble éjecteur comprend : un joint obturateur-diffuseur muni d'au moins une ouverture de diffusion et propre à être enserré élastiquement autour du col de la bouteille lorsque ladite bouteille est débouchée et placée en position d'éjection, et propre à obturer le goulot de la bouteille lorsque que ledit joint obturateur-diffuseur est ainsi enserré, et au moins une première partie formant tenue en main, solidaire du joint obturateur-diffuseur, et comprenant des premiers moyens de tenue en main de la bouteille lorsque la bouteille est en position d'éjection, ledit ensemble permettant de produire un jet de liquide effervescent de taille, durée et distance choisies, sous l'agitation de la première partie de tenue en main par un utilisateur.

Egalement selon l'invention, la première partie formant tenue en main comprend en outre des premiers moyens d'emboîtement, et ledit ensemble comprend en outre une seconde partie formant tenue en main et équipée de seconds moyens d'emboîtement adaptés à s'emboîter avec les premiers moyens d'emboîtement lorsque la bouteille est placée en position d'éjection et des seconds moyens de tenue en main solidaires des seconds moyens d'emboîtement, ledit ensemble permettant de produire un jet de liquide effervescent de taille, durée et distance choisies, sous l'agitation par un utilisateur des première et/ou seconde parties de tenue en main ainsi emboîtées l'une dans l'autre.

L'ensemble éjecteur permet ainsi d'insérer et de maintenir solidement une bouteille tout en assurant l'étanchéité de la fermeture au niveau du goulot, ainsi que l'éjection du liquide en un jet de distance de plusieurs mètres (5 m par exemple) pour une durée de plusieurs secondes (10 secondes par exemple) et sans danger pour l'utilisateur et les personnes aux alentours.

Selon un mode de réalisation, le joint obturateur-diffuseur est réalisé monobloc et en matière souple de type élastomère.

En pratique, le joint obturateur-diffuseur comprend une portion de montage adaptée à être enserrée élastiquement autour du col de la bouteille en position d'éjection après débouchage de ladite bouteille, et une portion d'obturation/diffusion adaptée pour fermer le goulot de la bouteille placée en position d'éjection.

En alternative, le joint comprend plusieurs ouvertures de diffusion.

Selon un autre mode de réalisation, la première partie formant tenue en main comprend en outre des moyens de serrage pour maintenir serré et étanche le montage du joint obturateur-diffuseur autour du col de la bouteille en position d'éjection.

Selon encore un autre mode de réalisation, la seconde partie formant tenue en main comprend en outre des moyens de maintien du corps de la bouteille en position d'éjection.

En pratique, les premiers moyens d'emboîtement comprennent un tube de longueur et diamètre choisis tandis que les seconds moyens d'emboîtement comprennent une tige de renfort de forme conjuguée avec le tube pour s'emboiter les uns dans les autres lorsque la bouteille est en position d'éjection.

Selon encore un autre mode de réalisation, les premiers moyens d'emboîtement sont solidaires des premiers moyens de tenue en main tandis que les seconds moyens d'emboîtement sont solidaires des seconds moyens de tenue en main.

Par exemple, les premiers et seconds moyens de tenue en main sont en forme de crosse.

Selon un aspect de l'invention, le joint obturateur diffuseur est apte à être enserré élastiquement autour du col de la bouteille en position d'éjection après débouchage de ladite bouteille, et apte à fermer le goulot de la bouteille placée en position d'éjection, ledit joint étant muni d'au moins une ouverture de diffusion.

D'autres caractéristiques et avantages de l'invention apparaîtront à la lumière de la description détaillée ci-après et des dessins dans lesquels :
- la **figure 1****.** est une vue générale en 3D de l'ensemble éjecteur en position fermée avec une bouteille en place ;
- la **figure 2** est une vue éclatée des éléments principaux constituant l'ensemble éjecteur conforme à l'invention
- la **figure 3** est une vue en coupe de l'ensemble éjecteur en position fermée avec une bouteille en place ;
- les **figures 4A, 4B,** et **4C** sont des vues en détail du joint obturateur-diffuseur conforme à l'invention ;
- la **figure 5** illustre l'étape de fermeture de l'ensemble éjecteur sur la bouteille ;
- la **figure 6** illustre schématiquement les glissières d'emboîtement logées dans la première partie de tenue en main selon l'invention ; et
- la **figure 7** est une vue en coupe de l'ensemble éjecteur en position fermée.

En référence aux **figures 1, 2, et 3**, l'ensemble éjecteur 1 comprend un joint obturateur-diffuseur 2, et au moins une première partie 4 formant tenue en main, solidaire du joint obturateur-diffuseur 2 (mode avec une prise à une seule main). Avantageusement, l'ensemble éjecteur comprend en outre une seconde partie 10 formant tenue en main qui s'emboîte dans première partie de tenue en main 4 en position fermée lorsqu'une bouteille 3 est en place (mode avec une prise à deux mains).

La bouteille 3 renferme du liquide effervescent tel que du champagne. La contenance de la bouteille 3 peut être de 25 cl ; 33 cl ; 37,5 cl ; 75 cl ; 150cl ou plus.

Comme on le décrira plus en détail ci-après, le joint 2 est adapté pour être enserré élastiquement autour du col 5 d'une bouteille 3 placée en position d'éjection après débouchage de ladite bouteille. Le joint 2 ferme alors le goulot 7 de la bouteille 3 placée ainsi en position d'éjection.

La première partie 4 formant tenue en main comprend des premiers moyens de tenue en main 6 (crosse avant dans le cas d'un ensemble en forme de mitraillette) de la bouteille placée en position d'éjection, et des premiers moyens d'emboîtement 8. La seconde partie 10 formant tenue en main comprend des seconds moyens d'emboîtement (tube de renfort) 12 adaptés pour être emboîtés en position fermée avec les premiers moyens d'emboîtement 8 lorsque la bouteille est placée en position d'éjection et des seconds moyens de tenue en main 16 (crosse arrière) solidaires des seconds moyens d'emboîtement 12.

L'ensemble ainsi monté en position fermée avec la bouteille placée en position d'éjection (**figure 1**) permet de produire un jet de liquide effervescent de taille, durée et distance choisies, sous l'agitation des crosses avant 6 et/ou arrière 16 tenues en main par un utilisateur.

Sous la forme d'une mitraillette à anneau central, la partie arrière de l'ensemble 1 est composée d'une crosse arrière 16, d'un anneau central 18 de maintien de la bouteille et d'une tige 12 de renfort tandis que la partie avant de l'ensemble 1 est composée d'une crosse avant 6 et d'un canon ou tube creux 8.

En référence à la **figure 3****,** l'ensemble 1 est en position fermée. Le tube 12 permet de renforcer l'ensemble 1. Par exemple le tube rigide 12 est réalisé en acier, il peut être creux ou plein. La bouteille est maintenue mécaniquement à l'aide de la crosse arrière 16 qui a une protubérance 17 de forme conjuguée avec le culot 9 de la bouteille.

En référence aux **figures 4A, 4B et 4C** le joint obturateur-diffuseur 2 est réalisé monobloc. C'est une pièce maitresse de l'ensemble éjecteur. De préférence, le joint est réalisé en matière souple pour s'enfiler et se « serrer » sur le col 5 de la bouteille au moment de la fermeture. Le compromis souplesse/rigidité du matériau est également critique pour contrôler la déformation de la pièce lors de l'éjection du liquide sous pression. En ce sens, la structure au niveau du joint 2 peut être renforcée avec une ou plusieurs pièces de maintien (par exemple des bagues de serrage 28 - **figures 4B et 4C**) placées sur ou dans le joint, en renfort, aux endroits de la déformation.

Par exemple, le joint 2 est en élastomère, maintenu en pression sur le col 5 et le goulot 3. Le jet de liquide ne peut sortir du joint que par la ou les ouvertures 20 créées sur la surface avant 21 du joint 2 faisant face à la sortie du goulot 7 de la bouteille 3. Le produit élastomère est choisi pour ses qualités d'adhérence avec le verre du goulot qu'il est destiné à sceller. Des éléments 22 en saillie peuvent être ménagés sur la portion de montage 23 du joint 2 de manière à faciliter la solidarisation du joint avec la première partie de tenue en main 4. Ces éléments 22 peuvent aussi servir à retirer le joint et le changer avec une autre version de joint pour obtenir par exemple une configuration de jet différente (jet plus large et de durée moins longue ou jet plus resserré et de durée plus longue) ou avec une version de type verseur.

Les ouvertures 20 sur la face avant (portion d'obturation) 21 du joint 2 permettent de contrôler la puissance et la direction du jet de liquide. De leurs configurations (nombre, diamètre, disposition), en plus de l'étanchéité au niveau du goulot, dépend la distance et la forme générale du jet, ainsi que la durée du jeu. A titre d'exemple, en conditions « normales » d'utilisation, pour un jet dépassant 5 à 6 mètre de distance et pour une durée de jeu minium de 15 secondes de jet continu, l'ouverture 20 peut être unique et de diamètre inférieur ou égal à 1,5mm.

Dans une variante d'implémentation, un jet moins long, plus large et plus diffus peut être obtenu en rajoutant un ou plusieurs trous 20 de diamètre inférieur ou égal au trou central, et disposés en périphérie de celui-ci.

En référence à la **figure** 5, les première 4 et seconde 10 parties sont en position d'emboîtage avec le tube rigide 12 inséré dans le canon (tube creux) 8. Le corps 11 de la bouteille 3 est inséré dans l'anneau central de maintien 18. La bouteille est au préalable ouverte (débouchée). La fermeture de l'ensemble éjecteur s'effectue par coulissement du canon 8 sur le tube de renfort 12 en acier jusqu'à un clip 13 de maintien dans la partie 10 arrière de l'ensemble. En position « clipsée », la bouteille 3 se trouve maintenue solidement par le centre grâce à l'anneau 18 de maintien, par le bas grâce à la butée 17 sur le gabarit de la crosse arrière 16, et par le haut dans le joint diffuseur 2 qui vient sceller la bouteille 3 lorsque le canon avant 12 est fermé pour maintenir l'ensemble.

En référence aux **figures 6 et 7** 'un système de glissière de translation 30 et de rotation 32 est usiné dans le tube de renfort 12. Il permet l'ouverture et la fermeture de l'ensemble par translation 30 avant/arrière de la partie avant 8, combinée à une rotation 32 de celle-ci permettant de dégager complètement l'anneau de maintien 18 de la partie arrière 10 pour l'insertion de la bouteille, et de revenir dans l'axe de fermeture une fois la bouteille 3 en place. Un ergot de guidage 34 est monté sur la face interne de la partie avant 12. L'ergot de guidage 34 parcourt la glissière 30 vers l'avant/l'arrière et en rotation autour de l'axe du tube 12 lorsque la partie avant est manipulée pour ouvrir/fermer l'ensemble éjecteur.

En référence à la **figure 7****,** l'ensemble 1 est en position fermée avec une bouteille 3 placée en position d'éjection.

La mise en oeuvre d'un tel dispositif « mitraillette à Champagne » se fait de la manière suivante.

On ouvre tout d'abord l'ensemble 1 en faisant coulisser la partie avant 8 sur le tube 12 en translation vers l'avant jusqu'à la butée 34, puis en la faisant pivoter autour de l'axe du tube 12 d'un angle suffisant (environ 60 degré). Ce mouvement de translation/rotation permet de dégager l'anneau de maintien central 18 de façon à pouvoir y insérer la bouteille, ouverte préalablement, en descente verticale (ou quasi verticale), goulot vers le haut. Une fois la bouteille en place, celle-ci repose sur la crosse arrière 16 et est maintenue par l'anneau central 18. La fermeture s'opère en pivotant la partie avant 8 de façon à remettre la crosse avant 6 dans l'axe de la crosse arrière 16. Cette position peut être facilitée au moyen de détrompeurs (non représentés) placés sur les parties avant 8 et arrière 12 et qui ne permettent la fermeture par emboitement des deux parties 12 et 8 qu'une fois l'alignement correct fait. Une fois cet alignement obtenu, il ne reste qu'à faire coulisser la partie avant 8 vers l'arrière (ou vers l'intérieur) du tube de renfort 12 jusqu'à l'emboitement complet des parties avant 8 et arrière 12. Cette fermeture complète peut être matérialisée par exemple par un ou plusieurs clips 13 qui se referment. La bonne fermeture signifie alors le juste positionnement du joint de diffusion 2 sur le goulot 7 de la bouteille et le maintien mécanique de l'ensemble. Une fois fermé, l'utilisateur débute le jeu en agitant énergiquement une ou plusieurs fois l'ensemble jusqu'à la formation du jet de liquide, et peut poursuivre en continuant l'agitation, si nécessaire, jusqu'à ce que la pression interne de la bouteille soit trop faible pour que le jet du liquide puisse être maintenu convenablement.

En variante, on peut prévoir la partie avant 8 de l'ensemble 1 désolidarisée de la partie arrière 12. La bouteille ouverte au préalable peut alors être insérée en descente verticale comme dans le cas précédent. Une fois la bouteille en place, la fermeture peut se faire en enfilant la partie avant 8 sur le tube de renfort 12 de la partie arrière, puis en alignant et en refermant l'ensemble comme expliqué ci-avant.

Dans une autre variante de mise en oeuvre de l'invention, le dégagement de l'anneau de maintien 18 peut être réalisé par rotation de la partie avant 8 vers l'extérieur autour d'un axe perpendiculaire à l'axe défini par la partie « canon » de la partie arrière 12, et situé à une jonction entre la partie avant 8 et la partie arrière 12. Une fois la bouteille insérée comme décrit précédemment, la fermeture de l'ensemble peut s'opérer en pivotant la partie avant 8 dans le sens inverse (vers l'intérieur), autour du même axe, jusqu'à la fermeture de la partie avant 8 sur le goulot 7 de la bouteille 3.

La présente invention n'est pas limitée aux modes de réalisation décrits ci-avant mais englobe tous les modes de réalisation qui s'inscrivent dans le cadre des revendications annexées.

## Revendications

1. Ensemble éjecteur (1) du contenu d'une bouteille (3) renfermant un liquide effervescent, **caractérisé en ce qu'**il comprend :
un joint obturateur diffuseur (2) muni d'au moins une ouverture de diffusion, et propre à être enserré élastiquement autour du col (5) de la bouteille (3) lorsque ladite bouteille est débouchée et placée en position d'éjection, et propre à obturer le goulot (7) de la bouteille lorsque que ledit joint obturateur diffuseur est ainsi enserré,
une première partie (4) formant tenue en main, solidaire du joint obturateur diffuseur (2), et comprenant des premiers moyens de tenue en main (6) de la bouteille (3) lorsque la bouteille est en position d'éjection, **caractérisé en ce que** ladite première partie (4) comprend des premiers moyens d'emboîtement (8), et **en ce que** ledit ensemble éjecteur (1) comprend
une seconde partie (10) formant tenue en main et équipée de seconds moyens d'emboîtement (12) adaptés à s'emboîter avec les premiers moyens d'emboîtement (8) lorsque la bouteille est placée en position d'éjection et des seconds moyens de tenue en main (16) de la bouteille (6) solidaires des seconds moyens d'emboîtement (12), ledit ensemble permettant de produire un jet de liquide effervescent de taille, durée et distance choisies, sous l'agitation par un utilisateur des première et/ou seconde parties de tenue en main (4 et 10) ainsi emboîtées l'une dans l'autre.

2. Ensemble selon la revendication 1 dans lequel le joint obturateur diffuseur (2) est réalisé monobloc et en matière souple de type élastomère.

3. Ensemble selon l'une quelconque des revendications précédentes, **caractérisé en ce que** le joint obturateur diffuseur (2) comprend une portion de montage (23) adaptée à être enserrée élastiquement autour du col de la bouteille en position d'éjection après débouchage de ladite bouteille, et une portion d'obturation diffusion (21) adaptée pour fermer le goulot de la bouteille placée en position d'éjection.

4. Ensemble selon l'une quelconque des précédentes revendications dans lequel le joint obturateur diffuseur (2) comprend plusieurs ouvertures de diffusion (20).

5. Ensemble selon la revendication 1 dans lequel la première partie formant tenue en main comprend en outre des moyens de serrage (28) pour maintenir serré et étanche le montage du joint obturateur diffuseur autour du col de la bouteille en position d'éjection.

6. Ensemble selon la revendication 1, **caractérisé en ce que** la seconde partie formant tenue en main comprend en outre des moyens de maintien (18) du corps de la bouteille en position d'éjection.

7. Ensemble selon la revendication 1, dans lequel les premiers moyens d'emboîtement (8) comprennent un tube de longueur et diamètre choisis tandis que les seconds moyens d'emboîtement (12) comprennent une tige de renfort de forme conjuguée avec le tube pour s'emboiter les uns dans les autres lorsque la bouteille est en position d'éjection.

8. Ensemble selon la revendication 1 dans lequel les premiers et seconds moyens de tenue en main (4 et 10) sont en forme de crosse.

## Patentansprüche

1. Vorrichtung zum Ausgießen (1) des Inhalts einer Flasche (3), in der sich eine sprudelnde Flüssigkeit befindet, **dadurch gekennzeichnet, dass** sie folgendes umfasst:
Eine Verschluss- und Ausgabekappe (2), die mit mindestens einer Ausgabeöffnung versehen ist, und in der Lage ist, elastisch um den Hals (5) der Flasche (3) geklemmt zu werden, wenn besagte Flasche entkorkt ist und in Gießposition gebracht wird, und in der Lage ist, die Öffnung (7) der Flasche zu verschließen, wenn besagte Verschluss- und Ausgabekappe auf diese Weise angedrückt ist,
einen ersten Teil (4),
welcher einen Griff bildet und mit der Dichtung (2) fest verbunden ist, und erste Greifmittel (6) zum Halten der Flasche (3) umfasst, wenn sich die Flasche in Gießposition befindet, **dadurch gekennzeichnet, dass** besagter erster Teil (4) erste Steckmittel (8) umfasst, und dadurch, dass besagte Ausgießvorrichtung (1) einen
zweiten Teil (10) umfasst,
welcher einen Griff bildet und mit zweiten Steckmitteln (12) versehenist, die sich in die ersten Steckmittel (8) schieben können, wenn sich die Flasche in Gießposition befindet, und zweite Greifmittel (16) der Flasche (6), die mit den zweiten Steckmitteln (12) fest verbunden sind, wobei besagte Vorrichtung die Bildung eines Strahls einer sprudelnden Flüssigkeit in der ausgewählten Größe, Dauer und Entfernung ermöglicht, wenn ein Benutzer den ersten und/oder zweiten Teil der so ineinandergeschobenen Greifmittel (4 und 10) schüttelt.

2. Einheit nach Anspruch 1, in welcher die Verschluss- und Ausgabekappe(2) aus einem Stück besteht und aus einem nachgiebigen Material, wie zum Beispiel Elastomer, hergestellt ist.

3. Vorrichtung nach einem der vorhergehenden Ansprüche, **dadurch gekennzeichnet, dass** die Verschluss- und Ausgabekappe(2) einen Montageabschnitt (23) umfasst, der so angepasst ist, dass er nach dem Entkorken der besagten Flasche elastisch um die Öffnung der Flasche in Gießposition geklemmt werden kann, und einen Verschluß- und Ausgabe-Abschnitt (21), der so angepasst ist, dass er der Hals der Flasche in Gießposition verschließen kann.

4. Vorrichtung nach einem der vorhergehenden Ansprüche, in welcher die Verschluss- und Ausgabekappe (2) mehrere Ausgabeöffnungen (20) umfasst.

5. Vorrichtung nach Anspruch 1, in welcher der erste, einen Griff bildende Teil des Weiteren Klemmmittel (28) umfasst, um die Montage der Verschluß- und Ausgabekappee um die Öffnung der Flasche in Gießposition dicht anzudrücken.

6. Vorrichtung nach Anspruch 1, **dadurch gekennzeichnet, dass** der zweite, einen Griff bildende Teil des Weiteren Greifmittel (18) für den Körper der Flasche in Gießposition umfasst.

7. Vorrichtung nach Anspruch 1, in welcher die ersten Steckmittel (8) ein Rohr in beliebiger Länge mit beliebigem Durchmesser umfassen, während die zweiten Steckmittel (12) einen Verstärkungsstab umfassen, dessen Form an das Rohr angepasst ist, um sich ineinander zu schieben, wenn sich die Flasche in Gießposition befindet.

8. Vorrichtung nach Anspruch 1, in welcher die ersten und zweiten Mittel zum Greifen der Flasche (4 und 10) die Form eines Schaftes haben.

## Claims

1. An assembly (1) for ejecting the contents of a bottle (3) containing an effervescent liquid, **characterized in that** it comprises:
a sealing diffusing gasket (2) provided with at least one diffusion opening and capable of being clamped resiliently around the neck (5) of the bottle (3) when the bottle is opened and placed in the ejection position and capable of sealing the mouth (7) of the bottle when said sealing diffusing gasket is clamped in this manner, one first grip-forming part (4) that is integrally formed with the sealing diffusing gasket (2) and comprises a first means (6) for gripping the bottle when the bottle is in the ejection position, **characterized in that** the first grip-forming part (4) comprises a first nesting means (8), and said assembly (1) further comprises a second grip-forming part (10) that is provided with a second nesting means (12) that is designed to nest with the first nesting means (8) when the bottle is placed in the ejection position, and second gripping means (16) that are integrally formed with the second nesting means (12), said assembly enabling the production of a jet of effervescent liquid of a selected size, duration, and distance when a user agitates the first and/or second gripping means (4 and 10) that are nested in one another.

2. Assembly according to claim 1 in which the sealing diffusing gasket (2) is made monobloc and in a flexible elastomer type material.

3. Assembly according to any of the above claims, **characterized in that** sealing diffusing gasket (2) comprises a mounting portion (23) designed to be elastically clamped around the neck of the bottle in the ejection position after said bottle is opened, and a sealing diffusion portion (21) designed to close the mouth of the bottle placed in the ejection position.

4. Assembly according to any of the above claims, **characterized in that** the sealing diffusing gasket (2) comprises a plurality of diffusion openings (20).

5. Assembly according to claim 1, wherein the first grip-forming part further comprises clamping means (28) for keeping the mounting of the sealing diffusing gasket secure and sealed around the neck of the bottle in the ejection position.

6. Assembly according to claim 1, **characterized in that** the second grip-forming part further comprises holding means (18) for the body of the bottle in ejection position.

7. Assembly according to claim 1, wherein the first nesting means (8) comprises a tube having a selected length and diameter, whereas the second nesting means (12) comprises a reinforcement rod presenting a conjugated form with the tube in such a way that one nests in the other when the bottle is in the ejection position.

8. Assembly according to claim 1, wherein the first and second gripping means (4 and 10) are in the form of a gun grip.
